# EUROPÄISCHE PATENTSCHRIFT

(11) **EP 1 221 277 B1**
(45) Veröffentlichungstag und Bekanntmachung des Hinweises auf die Patenterteilung: **25.10.2006**
(21) Anmeldenummer: 99947172.5
(22) Anmeldetag: 15.10.1999
(51) Int. Cl.: H04R 25/00

(54) **BINAURALE SYNCHRONISATION**
BINAURAL SYNCHRONISATION
SYNCHRONISATION BINAURALE

(43) Veröffentlichungstag der Anmeldung: 10.07.2002
(73) Patentinhaber: PHONAK AG, 8712 Stäfa (CH)
(72) Erfinder: BAECHLER, Herbert, CH-8706 Meilen (CH)
(74) Vertreter: Troesch, Jacques J.
(86) Internationale Anmeldenummer: PCT/CH1999/000488
(87) Internationale Veröffentlichungsnummer: WO 2000/000001

(56) Entgegenhaltungen:
- EP-A- 0 941 014
- WO-A-99/43185
- WO-A1-98/16086
- US-A- 4 425 481
- US-A- 5 757 932

## Beschreibung

Die vorliegende Erfindung betrifft ein Verfahren nach dem Oberbegriff von Anspruch 1, und ein Hörgerätepaar nach demjenigen von Anspruch 7.

Schwerhörigkeit betrifft in vielen Fällen beide Ohren, so dass beide mit einem Hörgerät versorgt werden sollten. Diese sogenannte stereophone oder binaurale Versorgung mit Hörgeräten ist bekannt. Dabei weisen modernere Hörgeräte zwischen ihrer Mikrophonanordnung, üblicherweise mit mindestens zwei Mikrophonen, und ihrer Ausgangswandleranordnung, einer Anordnung mit elektromechanischem Wandler, Übertragungseinheiten auf, woran das akustische Signal verarbeitet wird, welche in umschaltbaren unterschiedlichen Übertragungsmodi betreibbar sind. So kann im einen Modus die Signalverarbeitung der Audiosignale so erfolgen, dass eine relativ fokussierte Empfangscharakteristik bezüglich einfallender Audiosignale resultiert, in einem zweiten so, dass eine relativ ungerichtete Empfangscharakteristik resultiert, in einem dritten wird stark verrauschte Audioumgebung berücksichtigt, ein vierter eignet sich besonders für Konzertsaal-Applikationen etc. Dabei erfolgt das Umschalten von einem Übertragungsmodus in den andern am Hörgerät selber, beispielsweise mittels eines Toggelschalters, wobei der Benutzer oft kaum mehr weiss, in welchem Modus welches seiner beiden Geräte momentan betrieben wird. Es ist zu berücksichtigen, dass die Unterscheidung der einzelnen Übertragungsmodi je an den beiden Hörgeräten sehr schwierig ist.

Zur Lösung dieses Problems ist man teilweise dazu übergegangen, an Fernsteuerungen auch die Ansteuerung zweier Hörgeräte zu berücksichtigen. Allerdings ist das Herumtragen einer Fernsteuerung und ihre Bedienung keinesfalls bei allen Benutzern beliebt. Mittels Fernbedienung ist es aber möglich, die Übertragungsmodi beider vorgesehener Hörgeräte synchronisierend gleichzuschalten, wie durch einen einzigen, beidgerätig wirkenden Tastendruck.

Im Weiteren sind heute Hörgeräte bekannt, welche die akustische Umgebung analysieren und entsprechend dem Analyseresultat für die erkannte Umgebung optimale Übertragungsmodi automatisch aufschalten. Werden diese Geräte binaural eingesetzt, so erfolgt oft eine asynchrone Modusaufschaltung an den beiden Hörgeräten, weil beide Geräte, beispielsweise aufgrund des akustischen Kopfschattens, unterschiedliche Audioumgebungen erfahren. Dies kann unter Berücksichtigung, wie rasch das akustische Umfeld und die Kopfstellung ändern kann, zur Irritierung des Benutzers führen.

Aus der WO 99/43185 und der US 5 757 932 bzw. der EP 0 941 014 ist es bekannt, zur wechselseitigen Synchronisation von binauralen Hörgeräten jedenfalls auch Audiosignale drahtlos zu übertragen.

Aufgabe der vorliegenden Erfindung ist es, ausgehend von Verfahren bzw. Hörgerätepaaren letztgenannter Art, den Stromverbrauch durch die erstellte Kommunikationsverbindung zu reduzieren.

Dies wird durch Ausführung des Verfahrens genannter Art nach dem Kennzeichen von Anspruch 1 bzw. durch Ausbildung des binauralen Hörgerätepaares nach demjenigen von Anspruch 7 erreicht.

Damit werden auch die eingangs genannten Probleme gelöst, insbesondere ist keine Fernbedienung notwendig, und auch automatisch den Übertragungsmodus anwählende Hörgeräte können problemlos binaural eingesetzt werden.

Dadurch, dass man manuell oder automatisch die jeweils aktiven Übertragungsmodi der Hörgeräte über die drahtlose Verbindung zwischen den Hörgeräten - vorzugsweise eine Hochfrequenzverbindung - auf eine vorgegebene oder vorgebbare Paarung synchronisiert, wird erreicht, dass diese Synchronisierung ohne Fernsteuerung, beispielsweise durch Tastendruck an einem der Hörgeräte, erstellt werden kann oder automatisch an den Hörgeräten nach vorgegebenen, noch zu beschreibenden Kriterien, oder aber als zusätzliche Option, ausgelöst durch eine Fernsteuerung.

In einer ersten bevorzugten Ausführungsform erfolgt die Gerätesynchronisation so, dass beide Hörgeräte, einmal synchronisiert, mit den gleichen aktiven Übertragungsmodi arbeiten. Dies kann so erfolgen, dass das eine Hörgerät als SLAVE-Gerät den Übertragungsmodus des andern, des MASTERS, übernimmt. Welches der beiden Hörgeräte dabei als MASTER wirkt, kann voreingestellt sein, beispielsweise das Rechts-Ohr-Gerät, kann aber auch situativ wechseln, beispielsweise, indem gewissen Übertragungsmodi zu dominanten Modi erklärt werden und bei der Synchronisation den Übertragungsmodus des anderen Gerätes bestimmen. So kann beispielsweise beim automatischen Betrieb der Modiaktivierung ein Hörgerät in einen relativ selten gebrauchten Modus geschaltet sein, wie beispielsweise für Konzertsaal-Applikationen, während das zweite Hörgerät auf einem Standardmodus arbeitet. Dann wird bei der Synchronisierung das Hörgerät mit dem relativ selten eingesetzten Übertragungsmodus durch das Hörgerät mit dem momentan aktivierten Standardmodus geführt und übernimmt letzteren.

Im Weiteren ist es durchaus möglich, bei vor erfolgter Synchronisation auf unterschiedlichen Modi arbeitenden Hörgeräten, durch die Synchronisation auf keinen der erwähnten Modi aufzuschalten, sondern auf einen dritten, gemeinsamen Modus. Dies kann wiederum dann vorteilhaft sein, wenn beide Hörgeräte auf relativ selten verwendeten Übertragungsmodi aufgeschaltet sind, wie beispielsweise das eine auf Konzertsaal-Übertragung, das andere auf Übertragung in stark verrauschter Umgebung. Nach der Synchronisation sind z.B. beide Hörgeräte wiederum im Standardmodus aktiviert.

In einer weiteren Ausführungsform des erfindungsgemässen Verfahrens, welche fallweise auch mit dem vorerwähnten kombinierbar ist, erfolgt durch Synchronisation eine Umschaltung der Übertragungsmodi je auf unterschiedliche Übertragungsmodi. Dies erfolgt bevorzugterweise aufgrund der vor der Synchronisation herrschenden IST-Modikonstellation, die, bei Synchronisation, gemäss Erfahrungswerten nicht gleichgeschaltet, sondern optimiert wird. Ist die vor der Synchronisation vorherrschende Moduskonstellation beispielsweise gekennzeichnet durch zwei entgegengesetzte Modi, einer beispielsweise für Konzertsaal-Umgebung und einer für stark verrauschte Umgebung, so kann durch die Synchronisierung beispielsweise das eine Gerät auf den Modus "leicht verrauschte Umgebung" und das andere auf den Standardmodus geschaltet werden, hat sich aus Erfahrungswerten gezeigt, dass diese Konstellation nach Synchronisation, aus der erwähnten Ausgangskonfiguration heraus, in den meisten Fällen adäquater angepasst ist.

Auch ist es durchaus möglich, zusätzlich oder alternativ, die durch die Synchronisation aktivierten Übertragungsmodi aufgrund der Analyse des momentan vorherrschenden oder sich ausbildenden Audioumfeldes zu wählen und beispielsweise automatisch bei einem stark wechselnden Audioumfeld eine Synchronisation auszulösen und die Übertragungsmodi daran anzupassen. Beispielsweise ist es ohne weiteres möglich, bei stark zunehmendem Audiopegel, der primär am einen Hörgerät registriert wird, einen Übertragungsmodus "höhere Dämpfung" zu aktivieren und dies an beiden Hörgeräten, auch wenn das zweite - beispielsweise aufgrund des momentanen Kopfschattens - den Pegelanstieg noch nicht registriert hat.

Die Synchronisation selber kann manuell, sei dies am einen der Hörgeräte oder via Fernbedienung ausgelöst werden und/oder durch ein Analyseresultat des momentanen Audioumfeldes und/oder durch bestimmte Moduskonstellationen, welche erfahrungsgemäss mindestens nicht über längere Zeit als optimal erkannt worden sind.

Zur Lösung der erfindungsgemäss gestellten Aufgabe zeichnet sich, wie erwähnt, ein erfindungsgemässes Hörgerätepaar nach dem Wortlaut des Kennzeichens von Anspruch 7 aus. Dadurch, dass zwischen den Hörgeräten eine drahtlose Kommunikationsverbindung besteht und von einem Hörgerät zum andern lediglich ein Steuersignal für die Selektionseinheit übermittelt wird, wird eine binaurale Abstimmung der Hörgeräte möglich, ohne dass komplexe Audioverarbeitungssignale zwischen den Hörgeräten übertragen werden müssten, was letzteres zu einem wesentlich erhöhten Gesamtenergiekonsum führte. Für die erfindungsgemäss vorgeschlagene Synchronisation genügt die Übertragung von einigen den jeweiligen Übertragundmodus kennzeichnenden Bits mit einer langen Wiederholungsrate von wenigen Sekunden bis zu mehreren Minuten, was den Stromverbrauch praktisch nicht belastet. Im Weiteren wird eine kurze, mechanisch höchst stabile Übertragungsstrecke ausgenützt, zwischen den Ohren des Benutzers. Damit ist auch eine hohe Störsicherheit gegeben.

Bevorzugte Ausführungsformen des erfindungsgemässen Hörgerätepaares sowie der hierzu bevorzugt eingesetzten Einzelhörgeräte sind in den Ansprüchen 8 bis 11 spezifiziert. Die Erfindung wird anschliessend beispielsweise anhand von Figuren erläutert. Diese zeigen:
- Fig. 1:: Anhand einer schematischen Darstellung das Prinzip des erfindungsgemässen Verfahrens bzw. des erfindungsgemässen Hörgerätepaares,
- Fig. 2:: schematisch ein Hörgerät eines erfindungsgemässen Paares in Form eines vereinfachten Signalfluss/Funktionsblockdiagrammes, und
- Fig. 3:: in Darstellung analog zu Fig. 2, eine Weiterbildung eines erfindungsgemäss eingesetzten Hörgerätes, arbeitend nach dem erfindungsgemässen Verfahren.

In Fig. 1 ist anhand einer schematischen Darstellung eines erfindungsgemässen Satzes zweier Hörgeräte das Grundprinzip der vorliegenden Erfindung dargestellt.

Die zwei Hörgeräte 1a und 1b können in Situ je auf unterschiedliche Übertragungsmodi, bezüglich ihres Übertragungsverhaltens zwischen eingangsseitiger Mikrophonanordnung 3a, 3b, über die jeweiligen Signalverarbeitungseinheiten 5a bzw. 5b zu ihren elektrisch/mechanischen Ausgangswandler-Anordnungen 7a bzw. 7b umgeschaltet werden. An mindestens einem der beiden vorgesehenen Hörgeräte, 3a, ist eine Sendeeinheit 9 vorgesehen mit Sendeantenne 11, beispielsweise realisiert durch eine Induktionsspule. Mindestens am anderen Gerät, 3b, ist eine Empfängereinheit 13 mit Empfangsantenne 15, wiederum beispielsweise realisiert mittels einer Induktionsspule, vorgesehen. Die Sender/Empfänger 9 bzw. 13 werden bevorzugterweise zur Hochfrequensignalübertragung ausgelegt, vorzugsweise in einem Frequenzbereich von 100 KHz bis 1 MHz. Über die Sende-/Empfangs-Strecke 9/13 der beiden Hörgeräte 1a, 1b werden, wie noch zu beschreiben sein wird, durch manuellen Eingriff und/oder durch automatische Auslösung, die Übertragungsmodi der beiden Hörgeräte aufeinander abgestimmt, d.h. synchronisiert. Hierzu werden grundsätzlich praktisch nur Übertragungsmodi-identifizierende Kennzeichen übermittelt, wozu einige wenige Bits bei geringen Wiederholraten ausreichen. Im einfachsten, in Fig. 1 dargestellten Fall übermittelt das sendende Hörgerät, 3a, das Kennzeichen Mₓ des an ihm momentan aktiven Übertragungsmodus Mₓ an das empfangende Hörgerät 3b, welch letzteres seinen eigenen übertragungsmodus nun auf den Modus Mₓ schaltet.

Bei dieser einfachen Konfiguration gemäss Fig. 1 wirkt somit eines der vorgesehenen Hörgeräte, 3a, als MASTER- und das Hörgerät 3b als SLAVE-Hörgerät, welches den Übertragungsmodus des MASTER-Hörgerätes übernimmt.

Wie schon ausgeführt wurde, kann aber die erfindungsgemässe Modus-Synchronisation - in Weiterbildung - auch so erfolgen, dass wohl beide Hörgeräte auf denselben Übertragungsmodus synchronisiert werden, welcher aber nicht gleich einem der im Moment der erfolgenden Synchronisation aktivierten Modi ist.

Weiter ist es durchaus möglich, bei vorgenommener Synchronisation die Hörgeräte auf unterschiedliche Übertragungsmodi zu synchronisieren, wovon einer oder aber keine einem der im Moment der Synchronisation aktivierten Übertragungsmodi entspricht.

Die durch die Synchronisation aktivierten Modi können, insbesondere bei automatisierter Synchronisations-Auslösung, gegeben sein durch
- vor der Auslösung aktivierte Modi und hierzu als optimaler erfahrene Modi und/oder
- das Audioumfeld bzw. dessen Veränderungen,
nebst dem einfacheren Fall einer ausschliesslichen Gleichschaltung der Modi.

Die Synchronisation selber kann manuell ausgelöst werden, sei dies direkt an einem der beiden Hörgeräte oder über eine vorgesehene Fernsteuerung für die Hörgeräte, oder sie kann automatisch erfolgen, in vorgegebenen Zeitabständen und/oder bei Auftreten erfahrungsgemäss ungünstiger Moduskonstellationen an den beiden Hörgeräte und/oder bestimmte Audioumgebungen bzw. deren Veränderung.

Obwohl sich bereits aufgrund dieser Erläuterungen dem Fachmann eine grosse Zahl möglicher Realisationsformen der vorliegenden Erfindung auftun, werden anschliessend schematisch und beispielsweise, anhand von Signalfluss/Funktionsblockdiagrammen, weitere Realisationsformen dargestellt.

Dabei ist davon auszugehen, dass in den meisten Fällen die Hörgeräte identisch konzipiert werden, und wenn im Rahmen der erfindungsgemässen Synchronisation unterschiedliche Aufgaben an die beiden Hörgeräte gestellt werden, beispielsweise die erwähnte MASTER/SLAVE-Zuordnung, die jeweiligen Funktionen durch Programmierung aktiviert bzw. stillgesetzt werden.

In Fig. 2 ist anhand eines Funktionsblock/Signalflussdiagrammes eines von zwei identisch aufgebauten, Hörgeräten eines erfindungsgemässen Hörgeräte-Paares dargestellt. Soweit bereits anhand von Fig. 1 eingeführt, werden Funktionsblöcke auch in Fig. 2 mit denselben Positionsziffern bezeichnet. Die Mikrophonanordnung 3 wirkt über die Signalverarbeitungseinheit 5 auf die Wandlereinheit 7. An der Signalverarbeitungseinheit 5 sind mindestens zwei, vorzugsweise mehrere Übertragungsmodi M₁, M₂ ... Mₓ durch eine Selektionseinheit 20 anwählbar.

Welcher der Übertragungsmodi M momentan aktiviert ist, wird an der Selektionseinheit 20, wie bei S₂₀ dargestellt, manuell eingegeben, beispielsweise mittels eines Toggelschalters am Hörgerät oder über dessen Fernbedienung, drahtlos. Wie gestrichelt dargestellt, kann aber am Hörgerät selber aufgrund des momentan vorherrschenden Audioumfeldes, über eine Auswertungseinheit 23 und die Selektionseinheit 20, der für das jeweils vorherrschende Audioumfeld optimale Übertragungsmodus M selektioniert werden.

Es wird nun, beispielsweise und wie dargestellt, der Selektionseinheit 20 eine Kennzeichen-Speichereinheit 25 zugeordnet, worin jeweils die Kennzeichnung Mₓ des momentan aktivierten Übertragungsmodus M abgespeichert ist. Die Kennzeichen-Speichereinheit 25 ist mit einer Sende/Empfangs-Steuereinheit 27 wirkverbunden, letztere mit einer Sender/Empfänger-Einheit 29. Soll nun ein zweites, bevorzugterweise identisch mit dem in Fig. 2 dargestellten aufgebautes Hörgerät synchronisiert werden, unter der Annahme, dass das in Fig. 2 dargestellte das MASTER-Hörgerät ist, so wird - wie bei S₂₇ dargestellt - die Sende/Empfangs-Steuereinheit 27 ausgelöst und übermittelt die in der Kennzeichen-Speichereinheit 25 gespeicherte Moduskennzeichnung Mₓ über die Sende/Empfangseinheit 29, nun als Sendeeinheit wirkend - O -, an das andere Hörgerät. Das andere Hörgerät empfängt diese Kennzeichnung Mₓ, seine Sende/Empfangs-Steuereinheit 27 legt sie in die dortige Kennzeichen-Speichereinheit 25 ab, durch welche - wie mit dem Zweirichtungspfad S₀₁ dargestellt - die Selektionseinheit 20 entsprechend der empfangenen Moduskennzeichnung gesetzt wird. Das empfangende Hörgerät - das SLAVE-Gerät - arbeitet nun auf dem gleichen Übertragungsmodus Mₓ wie das sendende Hörgerät, das MASTER-Hörgerät.

Durch Aktivierung bzw. Deaktivierung des diesen Synchronisationsvorgang auslösenden Signaleinganges S₂₇ kann festgelegt werden, welches der beiden Hörgeräte als MASTER und welches als SLAVE zu wirken hat.

Am Master-Hörgerät kann die Auslösung des Synchronisationsvorganges, an S₂₇, wie erwähnt manuell erfolgen oder aber automatisch. Wenn aufgrund einer Beurteilung des momentanen Audioumfeldes mit der Auswertungseinheit 23 automatisch am betrachteten Hörgerät ein Moduswechsel über die Selektionseinheit 20 erfolgt, so kann gleichzeitig oder in gegebenem Zeitabstand über den Steuereingang S₂₇ eine Synchronisation automatisch ausgelöst werden, wie dies in Fig. 2 gestrichelt dargestellt ist. Selbstverständlich ist es auch möglich (nicht dargestellt), am MASTER-Hörgerät das die Synchronisation auslösende Signal am Eingang S₂₇ durch einen Zeitgeber, gesteuert in vorgegebenen Zeitabständen, anzulegen.

Dieses MASTER/SLAVE-Vorgehen erfordert bei einmal festgelegten MASTER- und SLAVE-Funktionen lediglich eine Einwegkommunikation zwischen den Hörgeräten.

In Fig. 3, ist ausgehend von der Darstellung nach Fig. 2, weiterhin im Grunde genommen dem MASTER/SLAVE-Prinzip folgend, dargestellt, wie realisiert werden kann, dass bei erfolgender Synchronisation nicht einfach der Übertragungsmodus des MASTER-Gerätes übernommen wird, sondern z.B. aus der Momentankonstellation beider aktivierten Übertragungsmodi M_{Mm}, und M_{Sm} eine optimale Konstellation mit M'_{M}, M'_{S} angesteuert wird.

Es sind in Fig. 3 lediglich diejenigen Funktionsblöcke und Signalpfade dargestellt, welche sich bezüglich des Hörgerätes gemäss Fig. 2 ändern. An die Sende/Empfangseinheit 27 ist eine Zeitgebereinheit 37 aufgeschaltet, welche, nur an einem Gerät aktiviert, in vorgegebenen Zeitabständen den momentan aktivierten Übertragungsmodus M_{Sm} von dem an diesem Gerät aktivierten Kennzeichenspeicher 25 an das andere Gerät sendet. Am andern Hörgerät, dem MASTER, hingegen ist - wie mit den Schaltern W schematisiert - eine Tabellen-Speichereinheit 39 aktiviert. Das vom SLAVE-Gerät aufgrund des Sendetaktes durch Zeitgebereinheit 37 gesendete Modusmerkmal M_{Sm} wird in der Tabellen-Speichereinheit 39 abgelegt, ebenso wie das am betrachteten MASTER-Gerät momentan gültige Kennzeichen M_{Mm} des daran aktivierten Modus. Bei Auslösung einer Synchronisation mit dem Steuersignal S₂₇, manuell oder automatisch, wie anhand von Fig. 2 beschrieben worden ist, wird aus einer in der Tabellen-Speichereinheit 39 abgelegten Tabelle die zu der momentanen Konstellation M_{Mm} / M_{Sm} als optimal befundene Konstellation M'_{M} / M'_{S} ausgelesen, M'_{M} an den Selektionseingang S₂₀ gelegt, M'_{S} an das SLAVE-Gerät zur Übernahme in Kennzeichenspeicher 25 und Aktivierung des entsprechenden Modus gesandt.

Wie in Fig. 3 auch dargestellt, kann eine Synchronisation auch durch Auftreten vorgegebener Konstellationen von Modi automatisch ausgelöst werden, nebst oder anstelle der automatischen Auslösung durch Audioumfeld-Beurteilung, wie dies anhand von Fig. 2 beschrieben wurde bzw. manueller Auslösung. Gemäss Fig. 3 löst die Konstellation M_{Mm} = 4, Msm = 1 eine Synchronisation an S''₂₇ aus, mit dem Resultat M'_{M} = 2 und M'_{S} = 2.

Sind beide Geräte gleichwertig konfiguriert, so kann durchaus, aufgrund der an beiden abgespeicherten Konstellationen M_{Mm}, M_{Sm}, vorgegeben werden, welches Gerät bzw. welcher Modus der Konstellation dominant ist, und darnach, momentan, die MASTER/SLAVE-Funktion automatisch konstelliert werden. So kann z.B. festgelegt werden, dass der Modus 2 dominiert über alle übrigen 1, 3, 4, während 3 die Modi 1 und 4 dominiert. Dasjenige Gerät, das momentan mit dominierendem Modus arbeitet, behält seinen Modus bei oder übernimmt die anhand von Fig. 3 beschriebene MASTER-Konfiguration.

Im Weiteren kann das Resultat der Audioumfeld-Auswertung, wie mit der Einheit 23 in Fig. 2 beschrieben, als weiterer Parameter, hinzu zur Momentan-Konstellation M_{Mm} / M_{Sm} oder gegebenenfalls anstelle dieser Konstellation, eingesetzt werden, die bei Synchronisation zu erstellende Konstellation M'_{M}, M'_{S} festzulegen. Entweder erhält dadurch die Tabelle in Tabellenspeicher 39 eine weitere Dimension, oder es tritt anstelle der Momentan-konstellation M_{Nm} / M_{Sm} die Kenngröse der Audioumfeld-Beurteilung in der Tabelle auf.

Mit dem erfindungsgemässen Vorgehen wird es möglich, unter Verbrauch nur minimaler zusätzlicher elektrischer Energie, für die Moduskennzeichnungs-Übertragung in relativ grossen Zeitabständen, die binaural eingesetzten Hörgeräte gegenseitig optimal zu führen. Der Benutzer kann dabei jederzeit die erstellte Synchronisation manuell, insbesondere auch über die Fernsteuerung durchbrechen, wobei nach dem erfindungsgemäss erläuterten Grundsätzen Synchronisation wieder erstellt werden kann oder wieder erstellt wird, wobei, bei automatischer Wiedererstellung, der Benutzer diesen Vorgang deaktivieren kann.

## Patentansprüche

1. Verfahren zum Betrieb binauraler Hörgeräte, von denen jedes in Situ in mindestens zwei Übertragungsmodi (Mₓ) von Mikrophon- zu Ausgangswandler-Anordnung umschaltbar ist, **dadurch gekennzeichnet, dass** man manuell oder automatisch die jeweils aktiven Übertragungsmodi der Hörgeräte (1a, 1b) über eine drahtlose Verbindung (9, 11, 13, 15) zwischen den Hörgeräten auf vorgegebene oder vorgebbare Modus-Paarung synchronisiert.

2. Verfahren nach Anspruch 1, **dadurch gekennzeichnet, dass** man die Synchronisation auf gleiche Übertragungsmodi vornimmt, dabei auf einen der bereits vor der Synchronisation aktiven Modi oder auf einen gemeinsamen dritten Modus.

3. Verfahren nach Anspruch 1, **dadurch gekennzeichnet, dass** man die Synchronisation auf Übertragungsmodi vornimmt in Funktion einer Modi-IST-Konstellation (M_{Mm} / M_{Sm}) und/oder des Audioumfeldes und vorermittelter, hierfür als optimal befundener Modus-Konstellationen (M'_{M}, M'_{S}).

4. Verfahren nach einem der Ansprüche 1 bis 3, **dadurch gekennzeichnet, dass** man die Synchronisation aufgrund des momentanen Audioumfeldes automatisch auslöst und/oder aufgrund einer momentanen Konstellation (M_{Mm}, M_{Sm}) der aktivierten Übertragungsmodi.

5. Verfahren nach einem der Ansprüche 1 bis 4, **dadurch gekennzeichnet, dass** man eines der Hörgeräte als das die Synchronisation führende Hörgerät vorab selektioniert, oder dass eines der Hörgeräte aufgrund seines aktuellen Modus und/oder des Audioumfeldes automatisch als führendes Hörgerät selektioniert wird, wobei man vorzugsweise beide Hörgeräte identisch konzipiert.

6. Verfahren nach einem der Ansprüche 1 bis 5, **dadurch gekennzeichnet, dass** man die Synchronisation manuell oder via Fernbedienung auslöst und/oder durch ein Analyseresultat des momentanen Audioumfeldes und/oder durch bestimmte Moduskonstellationen, welche erfahrungsgemäss mindestens nicht über längere Zeit als optimal erkannt worden sind.

7. Hörgerätepaar, woran jedes Hörgerät mindestens zwei umschaltbare Übertragungsmodi (Mₓ) zwischen einer Mikrophonanordnung und einer ausgangsseitigen Wandleranordnung aufweist mit einer Selektionseinheit (20) für die gesteuerte Aktivierung jeweils eines Übertragungsmodus, **dadurch gekennzeichnet, dass** zwischen den Hörgeräten (1a, 1b) eine drahtlose Kommunikationsverbindung (9, 11, 13, 15) besteht und vom einen Hörgerät zum andern ein Steuersignal für die Selektionseinheit (20) übermittelt wird.

8. Hörgerätepaar nach Anspruch 7, **dadurch gekennzeichnet, dass** mindestens an einem der Geräte vorgesehen sind:
- ein mit dem Ausgang der Selektionseinheit (20) eingangsseitig wirkverbundener Kennzeichnungsspeicher (25, 39) für mindestens das Kennzeichen des am Gerät aktuell aktivierten Modus,
- eine Sendeeinheit der Kommunikationsverbindung, welche eingangsseitig mit dem Ausgang des Kennzeichnungsspeichers (25, 39) gesteuert (27) wirkverbindbar ist;
mindestens am andern Gerät vorgesehen ist:
- eine Empfangseinheit der Kommunikationsverbindung, die ausgangsseitig mit einem Selektionssteuereingang (S₀₁) wirkverbunden ist.

9. Hörgerätepaar nach einem der Ansprüche 7 oder 8, **dadurch gekennzeichnet, dass** die Hörgeräte gleich aufgebaut sind.

10. Hörgerätepaar nach Anspruch 8 oder 9, **dadurch gekennzeichnet, dass** die Wirkverbindung zwischen Sender (29) und Kennzeichenspeicher (25, 39) über eine gesteuerte Freigabeeinheit (27) erfolgt, deren Steuereingang
- manuell und/oder
- drahtlos durch Fernsteuerung auslösbar ist und/oder
- mit einem Zeitgeber (37) und/oder
- mit dem Ausgang einer mit der Mikrophonanordnung (3) wirkverbundenen Auswerteeinheit (23) und/oder
- mit dem Ausgang des Kennzeichnungsspeichers (39)
wirkverbunden ist.

11. Hörgerätepaar nach einem der Ansprüche 8 bis 10, **dadurch gekennzeichnet, dass** an mindestens einem der Geräte der Kennzeichenspeicher (39) eingangsseitig auch mit der Empfängereinheit (29) wirkverbunden ist.

## Claims

1. Method for operating binaural hearing aids, each of which can be switched over in situ into at least two transmission modes (Mₓ) from microphone arrangement to output transducer arrangement, **characterized in that** the respectively active transmission modes of the hearing aids (1a, 1b) are synchronized manually or automatically via a wireless connection (9, 11, 13, 15) between the hearing aids to specified or specifiable mode pairings.

2. Method according to Claim 1, **characterized in that** the synchronization is performed to identical transmission modes, either to one of the modes active already prior to the synchronization, or to a common third mode.

3. Method according to Claim 1, **characterized in that** the synchronization to transmission modes is performed as a function of an actual mode constellation (M_{Mm}/M_{Sm}) and/or of the acoustic environment and predetermined mode constellations (M'_{M}/M'_{S}) found to be optimal.

4. Method according to one of Claims 1 to 3, **characterized in that** the synchronization is triggered automatically on the basis of the current acoustic environment and/or on the basis of a current constellation (M_{Mm}, M_{Sm}) of the activated transmission modes.

5. Method according to one of Claims 1 to 4, **characterized in that** one of the hearing aids is preselected as the hearing aid leading the synchronization, or **in that** one of the hearing aids is automatically selected as the leading hearing aid on the basis of its current mode and/or of the acoustic environment, wherein both hearing aids are preferably identical in design.

6. Method according to one of Claims 1 to 5, **characterized in that** the synchronization is triggered manually or via remote control and/or by means of the result of an analysis of the current acoustic environment and/or as a result of specific mode constellations which experience has shown not to be optimum, at least over an extended period.

7. Pair of hearing aids, in which each hearing aid has at least two switchable transmission modes (Mₓ) between a microphone arrangement and an output-side transducer arrangement, having a selector unit (20) for the controlled activation of one transmission mode in each case, **characterized in that** there is a wireless communication link (9, 11, 13, 15) between the hearing aids (1a, 1b), and a control signal for the selector unit (20) is sent from one hearing aid to the other.

8. Pair of hearing aids according to Claim 7, **characterized in that** there is provided at least on one of said hearing aids:
- an identifier memory (25, 39) for at least the identifier of the mode currently activated on the hearing aid, which memory is operatively connected on the input side to the output of the selector unit (20),
- a transmitter unit of the communications link which can be controllably (27) operatively connected on the input side to the output of the identifier memory (25, 39);
there is provided on the other hearing aid at least:
- one receiver unit of the communications link which is operatively connected on the output side to a selector control input (S₀₁).

9. Pair of hearing aids according to one of Claims 7 or 8, **characterized in that** the hearing aids are of identical design.

10. Pair of hearing aids according to one of Claims 8 or 9, **characterized in that** the operative connection between transmitter (29) and identifier memory (25, 39) is via a controlled release unit (27), the control input of which
- can be triggered manually and/or
- wirelessly by remote control and/or
- is operatively connected to a timing element (37) and/or
- to the output of an evaluation unit (23) operatively connected to the microphone arrangement (3) and/or
- to the output of the identifier memory (39).

11. Pair of hearing aids according to one of Claims 8 to 10, **characterized in that** on at least one of said hearing aids the identifier memory (39) is connected on the input side also to the receiver unit (29).

## Revendications

1. Procédé pour le fonctionnement d'appareils de correction auditive binauraux, dont chacun peut être commuté in situ dans au moins deux modes de la transmission (Mₓ) de la disposition de microphone à la disposition de convertisseur de sortie, **caractérisé en ce que** l'on synchronise manuellement ou automatiquement les modes de transmission des appareils de correction auditive (1a, 1b) respectivement activés, par une liaison sans fil (9, 11, 13, 15) entre les appareils de correction auditive, à un appariement de modes prédéfini ou prédéfinissable.

2. Procédé selon la revendication 1, **caractérisé en ce que** l'on procède à la synchronisation sur les mêmes modes de transmission, en l'occurrence sur l'un des modes déjà actifs avant la synchronisation ou sur un troisième mode commun.

3. Procédé selon la revendication 1, **caractérisé en ce que** l'on procède à la synchronisation sur des modes de transmission en fonction d'une constellation REELLE de modes (M_{Mm} / M_{Sm}), et/ou de l'environnement acoustique et de constellations de modes (M'_{M}, M'_{S}) déterminées au préalable, jugées pour ce dernier comme optimales.

4. Procédé selon l'une des revendications 1 à 3, **caractérisé en ce que** l'on déclenche automatiquement la synchronisation sur la base de l'environnement acoustique momentané et/ou sur la base d'une constellation momentanée (M_{Mm}, M_{Sm}) des modes de transmission activés.

5. Procédé selon l'une des revendications 1 à 4, **caractérisé en ce que** l'on sélectionne d'avance un des appareils de correction auditive comme l'appareil de correction auditive qui conduit la synchronisation ou **en ce que** l'un des appareils de correction auditive est sélectionné automatiquement comme l'appareil de correction auditive conducteur de par son mode actuel et/ou de par l'environnement acoustique, sachant que l'on conçoit de préférence les deux appareils comme identiques.

6. Procédé selon l'une des revendications 1 à 5, **caractérisé en ce que** l'on déclenche la synchronisation manuellement ou via la télécommande et/ou par un résultat d'analyse de l'environnement acoustique momentané et/ou par certaines constellations de modes, lesquelles n'ont pas été reconnues comme optimales d'après l'expérience, au moins sur une période prolongée.

7. Paire d'appareils de correction auditive sur laquelle chaque appareil de correction auditive comporte au moins deux modes de transmission (Mₓ), commutables entre une disposition de microphones et une disposition de convertisseurs côté sortie, avec une unité de sélection (20) pour l'activation commandée d'un mode de transmission respectivement, **caractérisée en ce qu'**il y a entre les appareils de correction auditive (la et 1b) une liaison de communication sans fil (9, 11, 13, 15) et **en ce qu'**un signal de commande est transmis de l'un appareil de correction auditive à l'autre pour l'unité de sélection (20).

8. Paire d'appareils de correction auditive selon la revendication 7, **caractérisée en ce qu'**au moins sur l'un des appareils sont prévus:
- une mémoire de caractéristiques (25, 39) en liaison fonctionnelle côté entrée avec la sortie de l'unité de sélection (20), pour au moins la caractéristique du mode activé actuellement sur l'appareil,
- une unité d'émission de la liaison de communication, laquelle peut être reliée fonctionnellement côté entrée de façon commandée (27) à la sortie de la mémoire de caractéristiques (25, 39);
**en ce qu'**au moins sur l'autre appareil est prévue:
- une unité de réception de la liaison de communication, qui est reliée fonctionnellement côté sortie à une entrée de commande de sélection (S₀₁).

9. Paire d'appareils de correction auditive selon l'une des revendications 7 ou 8, **caractérisée en ce que** les appareils de correction auditive sont construits de la même façon.

10. Paire d'appareils de correction auditive selon la revendication 8 ou 9, **caractérisée en ce que** la liaison fonctionnelle entre l'émetteur (29) et la mémoire de caractéristiques (25, 39) s'effectue par une unité de validation (27) commandée, dont l'entrée de commande est
- déclenchable manuellement et/ou
- sans fil par une télécommande et/ou
est reliée fonctionnellement
- à une minuterie (37) et/ou
- à la sortie d'une unité de dépouillement (23) reliée fonctionnellement à la disposition de microphones (3) et/ou
- à la sortie de la mémoire de caractéristiques (39).

11. Paire d'appareils de correction auditive selon l'une des revendications 8 à 10, **caractérisée en ce que** sur au moins un des appareils, la mémoire de caractéristiques (39) est reliée aussi fonctionnellement côté entrée à l'unité réceptrice (29).
